# EUROPÄISCHE PATENTSCHRIFT

(11) **EP 4 477 815 B1**
(45) Veröffentlichungstag und Bekanntmachung des Hinweises auf die Patenterteilung: **30.07.2025**
(21) Anmeldenummer: 23179032.0
(22) Anmeldetag: 13.06.2023
(51) Int. Cl.: E04D 13/17

(54) **FIRSTROLLE**
RIDGE ROLL
ROULEAU DE FAÎTAGE

(43) Veröffentlichungstag der Anmeldung: 18.12.2024
(73) Patentinhaber: Gehring, Carsten, 72250 Freudenstadt (DE); Tinghino, Biagio, 72280 Dornstetten (DE)
(72) Erfinder: Gehring, Carsten, 72250 Freudenstadt (DE); Tinghino, Biagio, 72280 Dornstetten (DE)
(74) Vertreter: Wunderlich & Heim Patentanwälte PartG mbB

(56) Entgegenhaltungen:
- EP-B1- 1 003 945
- EP-B1- 1 201 845
- DE-A1- 102007 052 061
- DE-U1- 202016 003 648

## Beschreibung

Die Erfindung betrifft eine Firstrolle aus einem luftdurchlässigen bandförmigen Material mit einer Ober- und Unterseite sowie zwei seitlichen Endbereichen. Die Unterseite ist zum Kontaktieren und Anbringen auf einer Dachbedeckung, wie Dachziegeln, ausgebildet.

Firstrollen werden auch als Gratrollen bezeichnet. Sie dienen zum Abdichten des Firstes oder Grates eines Gebäudes. Dazu werden sie auf beiden Seiten des Firstes mit dem Dachziegel verbunden. Anschließend werden die Firstziegel über das Firstband angebracht. Durch ihr Material verhindern beziehungsweise minimieren sie, dass Feuchtigkeit oder auch Schlagregen oder Flugschnee von außen in das Dach eindringt. Gleichzeitig lassen sie Luft auch aus dem Gebäudeinneren und/oder einer Hinterlüftungsebene nach außen entweichen, so dass eine Durchlüftung möglich ist.

Vor allem bei Steildächen kann Luft insbesondere an der Traufe unter die Dachpfannen strömen und soll am First beziehungsweise an den Graten wieder entweichen können. Ziel dieser Belüftung ist es, Feuchtigkeit aus der Dachkonstruktion abzuführen, damit es in den kühleren Außenschichten des Dachaufbaus nicht zu schädlicher Kondenswasserbildung kommt. Entsprechende Firstziegel oder Firststeine haben dabei die Funktion zu verhindern, dass es von oben in die Dachkonstruktion hineinregnet, und zugleich zu ermöglichen, dass Luft auf beiden Seiten der Firstziegel aus der Dachkonstruktion entweichen kann. Unterhalb der Firstziegel wird eine Firstrolle als Abdeckung eingesetzt. First- oder Gratrollen werden auch als First- oder Gratbänder bezeichnet. Teilweise werden sie auch in festen Längen von wenigen Metern oder eben auf Rollen vertrieben.

Derartige Firstrollen sind beispielsweise aus der US 2002/362563 A1 oder der US 2022/275645 A1 bekannt.

Zur Befestigung an dem Untergrund, beispielsweise Dachziegeln, ist es bekannt, die Unterseite der Firstrolle mit einem Klebestreifen zu versehen. Mit diesem Klebestreifen kann die Firstrolle auf beiden Seiten des Firstes an den Dachziegeln fixiert werden.

Derartige Firstrollen sind beispielsweise aus der DE 102007052061 A1, der EP 1003945 B1 oder der EP 1201845 B1 bekannt.

Grundsätzlich ist jedoch zu beachten, dass der Klebstoff der Klebestreifen oder Klebebandes entsprechende Hafteigenschaften aufweist. Diese definieren die Umgebungsvariablen in denen die Firstrolle eingesetzt werden kann. So binden bestimmte Klebstoffe nur in einem für die Anwendung ausgewiesenen Temperaturbereich ausreichend gut für eine zuverlässige Befestigung.

Der Erfindung liegt die **Aufgabe** zugrunde, eine Firstrolle anzugeben, welche flexibler eingesetzt werden kann.

Diese Aufgabe wird erfindungsgemäß durch eine Firstrolle mit den Merkmalen des Anspruch 1 gelöst.

Weitere vorteilhafte Ausführungsformen sind in den abhängigen Ansprüchen der Beschreibung sowie der Figuren und deren Erläuterung angegeben.

Entsprechend Anspruch 1 ist vorgesehen, dass eine gattungsgemäße Firstrolle dadurch weitergebildet ist, dass an der Unterseite an beiden seitlichen Endbereichen je ein erster Klebstoffstreifen mit ersten Hafteigenschaften und je ein zweiter Klebstoffstreifen mit zweiten Hafteigenschaften vorgesehen ist. Je ein erster und je ein zweiter Klebstoffstreifen sind benachbart zueinander angeordnet. Ferner unterscheiden sich die ersten Hafteigenschaften zumindest teilweise von den zweiten Hafteigenschaften.

Ein Grundgedanke der Erfindung kann darin gesehen werden, im Bereich der beiden Endbereiche der bandartigen Firstrolle jeweils zwei Klebstoffstreifen vorzusehen, die unterschiedliche Klebeeigenschaften aufweisen. Dadurch ist es beispielsweise möglich, einen ersten Klebstoff zu verwenden, der seinen optimalen Einsatzbereich in einem Temperaturbereich zwischen 15 °C und 20 °C aufweist, und einen zweiten Klebstoff, der seinen optimalen Anwendungsbereich zwischen 5 °C und 10 °C aufweist.

Anders ausgedrückt ist die erfindungsgemäße Fristrolle mit insgesamt mindestens vier Klebstoffbereichen ausgestattet, von denen jeweils zwei Bereiche gleich aufgebaut sind.

Durch die Bereitstellung von zwei unterschiedlichen Klebstofftypen auf einer Firstrolle wird erreicht, dass nicht mehr verschiedene Firstrollen vorgehalten werden müssen, die je nach aktuellen Umgebungsvariablen, wie beispielsweise der Außentemperatur, zum Einsatz kommen. Dies erleichtert einerseits die Lagerhaltung, andererseits ist es nicht mehr notwendig, verschiedene Firstrollen auf einer Baustelle vorzuhalten.

Auf Grund der Erfindung kann so ein und dieselbe Fristrolle in unterschiedlichen Temperaturbereichen und/oder auch für verschiedene Untergründe optimiert verwendet werden.

Jeder Klebstoffstreifen kann eine eigene Schutzfolie zum Verhindern des ungewollten Anhaftens aufweisen. Dies verhindert ein ungewünschtes Festkleben vor der eigentlichen Montage.

In einer bevorzugten Ausführungsform kann jedoch auch eine, insbesondere gemeinsame, Schutzfolie vorgesehen sein, die mindestens je zwei benachbart zueinander angeordnete Klebstoffstreifen gemeinsam abdeckt. Auf diese Art kann bei der Montage die Schutzfolie für zwei benachbart zueinander vorgesehene Klebstoffstreifen ohne zusätzlichen Aufwand entfernt werden. So wird die eigentliche Montage im Vergleich zu einer Firstrolle mit einem Klebstoffstreifen stark vereinfacht. Grundsätzlich kann jedoch auch eine Schutzfolie über die gesamte Firstrolle vorgesehen sein. Dies erleichtert die Montage noch weiter.

Vorteilhaft ist es, wenn sich die Hafteigenschaften der Klebstoffstreifen bezüglich der Anwendungsbereiche zu unterschiedlichen Temperaturbereichen, Luftfeuchtigkeitsbereichen und/oder Untergründen unterscheiden. Eine andere zusätzliche oder alternative Möglichkeit ist auch, dass die Klebstoffwirkung durch unterschiedliche externe Faktoren, wie beispielsweise Wärme oder UV-Strahlung aktiviert wird. Dachbedeckungen können beispielsweise aus Blech oder Metall, unterschiedlichen Ziegelarten mit unterschiedlichen Lasuren oder Lackierungen aufgebaut sein. Mit entsprechenden unterschiedlichen Hafteigenschaften der Klebstoffsteifen kann so auf diese unterschiedlichen Untergründe Rücksicht genommen werden.

Durch das Vorsehen dieser unterschiedlichen Anwendungsbereiche wird die Flexibilität der Einsatzmöglichkeiten der Firstrolle deutlich gesteigert.

Grundsätzlich können jedoch auch mehr als zwei Klebstoffstreifen mit jeweils unterschiedlichen Anwendungsbereichen beziehungsweise Eigenschaften vorgesehen sein. So ist es auch denkbar, dass die Fristrolle insgesamt sechs Klebstoffstreifen mit insgesamt drei unterschiedlichen Eigenschaften aufweist.

Vorteilhafterweise ist die Breite der Klebstoffstreifen mindestens 15 mm. Anwendungsversuche haben gezeigt, dass eine derartige Breite ausreichend ist, um eine gute Haftung auf dem Dachuntergrund zu gewährleisten. Besonders gut eigenen sich breitere Klebstoffstreifen, beispielsweise mindestens 30 mm breit.

Generell können die Klebstoffstreifen beliebig auf der Firstrolle vorgesehen sein. Es ist jedoch voreilhaft, wenn diese sich kontinuierlich über die gesamte Länge der Firstrolle erstrecken. So ist zum einen eine einfache Produktion möglich und zum anderen muss beim Ablängen der Firstrolle nicht darauf geachtet werden, dass ausreichend Klebstoffstreifen vorhanden sind, um eine gute Befestigung der Fristrolle auf dem Dach zu erreichen.

Es sind verschiedene Klebstoffe für die Klebstoffstreifen denkbar. Diese können beispielsweise ausgebildet werden aus: Butyl Klebstoffen, Acrylaten, Hybrid Polymeren, Synthesekautschuk, bituminösen Klebstoffen oder Kombinationen hiervon. Es sind jedoch auch andere Klebstoffe möglich sowie Kombination einzelner Klebstoffe.

Auch ist es möglich, auf einzelnen Klebstoffstreifen verschiedene Klebstoffe zu verwenden, die alternieren zueinander eingesetzt werden, um eine noch bessere Anwendbarkeit zu erreichen.

Das bandförmige Material der Firstrolle kann beliebig ausgeführt sein. Beispielsweise kann es aus einem Aluminiummaterial mit entsprechenden Lochungen für die Luftdurchlässigkeit hergestellt sein. Es kann auch ein Kompositmaterial sein, welches mehrere miteinander verbundene, insbesondere laminierte Schichten, aufweist. Das bandförmige Material der Firstrolle kann auch entsprechen eingefärbt und/oder lackiert sein.

Alternativ oder ergänzend hierzu kann das bandförmige Material auch ein Kompositmaterial sein, welches aus mehreren Materialen, welche jeweils seitlich verbunden sind, aufgebaut ist. Über die exakte Materialkombination der bandartigen Firstrolle können deren Eigenschaften beeinflusst werden, so dass sie einerseits auf der Oberfläche eine gute Wasserundurchlässigkeit und zum anderen dennoch eine gute Luftbeziehungsweise Dampfdurchlässigkeit aus Richtung der Unterseite aufweist.

Die Erfindung wird nachfolgend anhand eines Ausführungsbeispieles mit einer schematischen Zeichnung erläutert. Hierbei zeigt:
- Fig. 1: eine vereinfachte Ansicht einer erfindungsgemäßen Firstrolle.

In Fig. 1 ist ein Ausschnitt einer erfindungsgemäßen Firstrolle 1, welche auch als Gratrolle bezeichnet werden kann, dargestellt. Diese hat im Wesentlichen eine bandartige Form und soll auf einen First eines Daches vor den Firstziegeln aufgebracht werden. Sie soll zum einen das Eindringen von externer Feuchtigkeit in das Dach verhindern und zum anderen jedoch weiterhin einen Luftaustausch ermöglichen.

Zur Befestigung der Firstrolle 1 auf der Dachbedeckung, beispielsweise Dachziegel, sind an den beiden seitlichen Endbereichen 5 entsprechend der Erfindung ein erster Klebstoffstreifen 11 und ein zweiter Klebstoffstreifen 12 vorgesehen. Diese Klebstoffstreifen11, 12 weisen unterschiedliche Hafteigenschaften auf.

Dies bedeutet, dass beispielsweise der Klebstoff des Klebstoffstreifens 11 für einen Temperaturbereich zwischen 0°C und 10°C ausgelegt ist, wohingegen der Klebstoff des Klebstoffstreifens 12 seine optimale Anwendung in einem Temperaturbereich von 15°C bis 20°C hat.

In der hier dargestellten Ausführungsform sind die beiden Klebstoffstreifen 11 und 12 direkt nebeneinander angeordnet. Dies ist nicht zwingend erforderlich. Es ist auch möglich, dass zwischen den beiden Klebstoffstreifen 11 und 12 jeweils ein Freiraum vorgesehen ist.

Auf der rechten Seite der Figur sind die beiden Klebstoffstreifen 11, 12 mit einer gemeinsamen Schutzfolie 15 abgedeckt. Diese Schutzfolie 15 verhindert, dass die Firstrolle 1 während des Transportes bereits unbeabsichtigt festklebt. Das Vorsehen einer einzigen Schutzfolie 15 über zwei benachbarte Klebstoffstreifen 11, 12 hat den Vorteil, dass mit einem einzigen Entfernen der Schutzfolie 15 beiden Klebstoffstreifen 11, 12 offenliegen und so in einfacher Form montiert werden können.

Mittels der erfindungsgemäßen Firstrolle wird der Anwendungsbereich erweitert, so dass eine Firstrolle für unterschiedliche Umgebungsvariablen, beispielsweise unterschiedliche Temperaturen, Luftfeuchtigkeiten und Untergründe, eingesetzt werden kann.

## Patentansprüche

1. Firstrolle (1) aus einem luftdurchlässigen bandförmigen Material mit einer Ober- und einer Unterseite sowie zwei seitlichen Endbereichen (5),
wobei die Unterseite zum Kontaktieren und Anbringen auf einer Dachbedeckung, insbesondere Dachziegeln, ausgebildet ist,
wobei an der Unterseite an beiden seitlichen Endbereichen (5) je ein erster Klebstoffstreifen (12) mit ersten Hafteigenschaften und je ein zweiter Klebstoffstreifen (12) mit zweiten Hafteigenschaften vorgesehen ist,
wobei je ein erster Klebstoffstreifen (11) und je ein zweiter Klebstoffstreifen (12) benachbart zueinander angeordnet sind, **dadurch gekennzeichnet,**
**dass** sich die ersten Hafteigenschaften und die zweiten Hafteigenschaften voneinander zumindest teilweise unterscheiden.

2. Firstrolle (1) nach Anspruch 1,
**dadurch gekennzeichnet,**
**dass** jeder Klebstoffstreifen (11, 12) eine eigene Schutzfolie zum Verhindern des ungewollten Anhaftens aufweist.

3. Firstrolle (1) nach Anspruch 1,
**dadurch gekennzeichnet,**
**dass** je zwei benachbart zueinander angeordnete Klebstoffstreifen (11, 12) eine gemeinsame Schutzfolie (15) zum Verhindern des ungewollten Anhaftens aufweisen.

4. Firstrolle (1) nach einem der Ansprüche 1 bis 3,
**dadurch gekennzeichnet,**
**dass** sich die Hafteigenschaften in Bezug auf den Anwendungsbereich bei unterschiedlichen Temperaturen unterscheiden.

5. Firstrolle (1) nach einem der Ansprüche 1 bis 4,
**dadurch gekennzeichnet,**
**dass** sich die Hafteigenschaften in Bezug auf den Anwendungsbereich bei unterschiedlichen Luftfeuchtigkeiten unterscheiden.

6. Firstrolle (1) nach einem der Ansprüche 1 bis 5,
**dadurch gekennzeichnet,**
**dass** sich die Hafteigenschaften in Bezug auf den Anwendungsbereich bei unterschiedlichen Untergünden unterscheiden.

7. Firstrolle (1) nach einem der Ansprüche 1 bis 6,
**dadurch gekennzeichnet,**
**dass** die Breite der Klebstoffstreifen (11, 12) mindestens 15 mm beträgt.

8. Firstrolle (1) nach einem der Ansprüche 1 bis 7,
**dadurch gekennzeichnet,**
**dass** die Klebstoffstreifen (11, 12) kontinuierlich über die Länge der Firstrolle (1) vorgesehen sind.

9. Firstrolle (1) nach einem der Ansprüche 1 bis 8,
**dadurch gekennzeichnet,**
**dass** die Klebstoffe der Klebstoffstreifen (11, 12) ausgewählt sind aus: Butyl Klebstoffen, Acrylaten, Hybrid Polymeren, Synthesekautschuk, bituminösen Klebstoffen oder Kombinationen hiervon.

10. Firstrolle (1) nach einem der Ansprüche 1 bis 9,
**dadurch gekennzeichnet,**
**dass** das bandförmige Material ein Kompositmaterial ist, welches mehrere miteinander verbundene, insbesondere laminierte, Schichten aufweist.

11. Firstrolle (1) nach einem der Ansprüche 1 bis 10,
**dadurch gekennzeichnet,**
**dass** das bandförmige Material ein Kompositmaterial ist, welches aus mehreren Materialien, welche jeweils seitlich verbunden sind, aufgebaut ist.

## Claims

1. Ridge roll (1) made of an air-permeable, strip-shaped material comprising an upper face and a lower face, and two lateral end regions (5),
wherein the lower face is designed to contact and be applied to a roof covering, in particular roof tiles,
wherein a first adhesive strip (12) having first adhesive properties and a second adhesive strip (12) having second adhesive properties are provided on the lower face in both lateral end regions (5),
wherein each first adhesive strip (11) and second adhesive strip (12) are arranged to be adjacent to one another, **characterised in that**
the first adhesive properties and the second adhesive properties differ from one another at least in part.

2. Ridge roll (1) according to claim 1,
**characterised in that**
each adhesive strip (11, 12) comprises its own protective film for preventing it from inadvertently becoming adhered.

3. Ridge roll (1) according to claim 1,
**characterised in that**
two adhesive strips (11, 12) that are arranged to be adjacent to one another each comprise a joint protective film (15) for preventing them from inadvertently becoming adhered.

4. Ridge roll (1) according to any of claims 1 to 3,
**characterised in that**
the adhesive properties differ at different temperatures with respect to the area of application.

5. Ridge roll (1) according to any of claims 1 to 4,
**characterised in that**
the adhesive properties differ at different humidities with respect to the area of application.

6. Ridge roll (1) according to any of claims 1 to 5,
**characterised in that**
the adhesive properties differ for different substrates with respect to the area of application.

7. Ridge roll (1) according to any of claims 1 to 6,
**characterised in that**
the width of the adhesive strips (11, 12) is at least 15 mm.

8. Ridge roll (1) according to any of claims 1 to 7,
**characterised in that**
the adhesive strips (11, 12) are provided continuously over the length of the ridge roll (1).

9. Ridge roll (1) according to any of claims 1 to 8,
**characterised in that**
the adhesives of the adhesive strips (11, 12) are selected from: butyl adhesives, acrylates, hybrid polymers, synthetic rubber, bituminous adhesives or combinations thereof.

10. Ridge roll (1) according to any of claims 1 to 9,
**characterised in that**
the strip-shaped material is a composite material which comprises a plurality of interconnected, in particular laminated, layers.

11. Ridge roll (1) according to any of claims 1 to 10,
**characterised in that**
the strip-shaped material is a composite material which is constructed from a plurality of materials which are each connected at the sides.

## Revendications

1. Rouleau de faîtage (1) en un matériau en forme de bande perméable à l'air avec un côté supérieur et un côté inférieur ainsi que deux zones d'extrémité latérales (5),
le côté inférieur étant réalisé pour être mis en contact et disposé sur une couverture de toit, notamment des tuiles,
une première bande adhésive (12) ayant des premières propriétés adhésives et une deuxième bande adhésive (12) ayant des deuxièmes propriétés adhésives étant prévues sur le côté inférieur sur les deux zones d'extrémité latérales (5),
une première bande adhésive (11) et une deuxième bande adhésive (12) étant agencées au voisinage l'une de l'autre, **caractérisé en ce que**
les premières propriétés adhésives et les deuxièmes propriétés adhésives diffèrent au moins partiellement les unes des autres.

2. Rouleau de faîtage (1) selon la revendication 1,
**caractérisé en ce que**
chaque bande adhésive (11, 12) présente une feuille de protection propre pour empêcher une adhérence indésirable.

3. Rouleau de faîtage (1) selon la revendication 1,
**caractérisé en ce que**
deux bandes adhésives (11, 12) agencées au voisinage l'une de l'autre présentent une feuille de protection commune (15) pour empêcher une adhérence indésirable.

4. Rouleau de faîtage (1) selon l'une quelconque des revendications 1 à 3,
**caractérisé en ce que**
les propriétés adhésives diffèrent en fonction du domaine d'application à différentes températures.

5. Rouleau de faîtage (1) selon l'une quelconque des revendications 1 à 4,
**caractérisé en ce que**
les propriétés adhésives diffèrent en fonction du domaine d'application à différentes humidités de l'air.

6. Rouleau de faîtage (1) selon l'une quelconque des revendications 1 à 5,
**caractérisé en ce que**
les propriétés adhésives diffèrent en fonction du domaine d'application pour différents supports.

7. Rouleau de faîtage (1) selon l'une quelconque des revendications 1 à 6,
**caractérisé en ce que**
la largeur des bandes adhésives (11, 12) est d'au moins 15 mm.

8. Rouleau de faîtage (1) selon l'une quelconque des revendications 1 à 7,
**caractérisé en ce que**
les bandes adhésives (11, 12) sont prévues de manière continue sur la longueur du rouleau de faîtage (1).

9. Rouleau de faîtage (1) selon l'une quelconque des revendications 1 à 8,
**caractérisé en ce que**
les adhésifs des bandes adhésives (11, 12) sont choisis parmi : les adhésifs butyle, les acrylates, les polymères hybrides, le caoutchouc synthétique, les adhésifs bitumineux ou des combinaisons de ceux-ci.

10. Rouleau de faîtage (1) selon l'une quelconque des revendications 1 à 9,
**caractérisé en ce que**
le matériau en forme de bande est un matériau composite qui présente plusieurs couches reliées entre elles, notamment stratifiées.

11. Rouleau de faîtage (1) selon l'une quelconque des revendications 1 à 10,
**caractérisé en ce que**
le matériau en forme de bande est un matériau composite composé de plusieurs matériaux qui sont respectivement reliés latéralement.
